# EUROPÄISCHE PATENTSCHRIFT

(11) **EP 0 471 971 B1**
(45) Veröffentlichungstag und Bekanntmachung des Hinweises auf die Patenterteilung: **29.03.1995**
(21) Anmeldenummer: 91111512.9
(22) Anmeldetag: 10.07.1991
(51) Int. Cl.: H01R 13/187

(54) **Kontaktstift-Kontaktfederbuchsen-Baueinheit**
Pin-socket unit
Unité de broche et douille de contact

(30) Priorität: 01.08.1990 DE 4024456
(43) Veröffentlichungstag der Anmeldung: 26.02.1992
(73) Patentinhaber: OTTO DUNKEL GMBH FABRIK FÜR ELEKTROTECHNISCHE GERÄTE, 84453 Mühldorf (DE)
(72) Erfinder: Prochaska, Walter, D-84453 Mühldorf (DE); Molitor, Paul-Rainer, D-84453 Mühldorf (DE)
(74) Vertreter: Patentanwälte Leinweber & Zimmermann

(56) Entgegenhaltungen:
- EP-A- 0 068 393
- EP-A- 0 090 549
- EP-A- 0 397 150
- GB-A- 2 150 367
- US-A- 3 824 554
- TOUTE L'ELECTRONIQUE Nr. 551, Februar 1990, S.34-37, Paris, (FR);"L'insertion à force dans les circuits imprimés"

## Beschreibung

Die Erfindung bezieht sich auf eine Kontaktstift-Kontaktfederbuchsen-Baueinheit, bei der der Kontaktstift zwei etwa parallele, ein durch Ausstanzen gebildetes Langloch begrenzende, aufeinanderzu federnde, dem Einpressen in eine Öffnung einer Leiterplatte dienende Schenkel aufweist, denen eine der Begrenzung des Einsteckweges dienende Schulter eines Trägerteils zugeordnet ist, und bei der die Kontaktfederbuchse eine Vielzahl von Kontaktfedern umfaßt, die sich etwa vom Bereich der Schulter des Trägerteils ausgehend im Abstand von der Buchsenachse zum Bereich der vorderen Stifteinführungsöffnung hin erstrecken und etwa in ihrem mittleren Bereich den kleinsten Abstand von der Buchsenachse aufweisen.

Bei einer bekannten Kontaktstift-Kontaktfederbuchsen-Baueinheit dieser Art gemäß einer früheren Anmeldung gemäß DE-A-39 15 644.3 (dieses Dokument fällt unter Art. 54(3) EPÜ) ist der Kontaktstift als mit dem Trägerteil, das die der Begrenzung des Einsteckweges dienende Schulter aufweist, einstückiges Bauelement ausgebildet. Dieses wird zunächst als Drehteil hergestellt, das die Schulter und einen von dieser vorstehenden Kontaktstiftabschnitt umfaßt, aus dem nach Abfräsen des auf beiden Seiten überflüssigen Materials und damit Überführung in eine flache Form in einem folgenden Stanzvorgang das Langloch ausgestanzt wird. Stattdessen ist es auch möglich, von einem Kontaktblechbandmaterial mit zwei Bandbereichen unterschiedlicher Stärke auszugehen, und zwar einem Bereich mit einer dem Durchmesser der Schulter entsprechenden Stärke und einem Bereich mit einer der gewünschten Kontaktstiftdicke entsprechenden Stärke. Aus diesem wird jeweils ein Rohling unter gleichzeitiger Bildung des Langlochs ausgestanzt; anschließend wird bei diesem Rohling dann die Schulter in einem Abdrehvorgang gebildet. Beide Herstellungswege sind relativ aufwendig und kostspielig.

Es hat sich nun gezeigt, daß derartige Kontaktstift-Kontaktfederbuchsen-Baueinheiten auf wesentlich einfachere Weise als bisher in einwandfreier Qualität herstellbar sind, wenn der Kontaktstift erfindungsgemäß als von dem Trägerteil, das die der Begrenzung des Einsteckweges dienende Schulter aufweist unabhängiges Stanzteil ausgebildet und mit der Schulter über ein Klemmverbindungselement verbindbar ist. Zweckmäßigerweise ist das Trägerteil dabei mit einer auf der der Kontaktfederbuchse abgewandten Seite offenen Klemmbohrung versehen, in die der Kontaktstift mit seinem rückwärtigen Stiftende unter Herstellung einer Klemmverbindung einführbar ist.

Eine besonders einfache Ausführung ergibt sich, wenn das rückwärtige Stiftende des Kontaktstifts einen rechteckigen, vorzugsweise quadratischen Querschnitt besitzt und der Abstand der diametral einander gegenüberliegenden Stiftkanten auf den Durchmesser der Klemmbohrung abgestimmt ist.

Eine qualitativ bessere Verbindung infolge elastischer Stiftverformung während des Einsteckvorgangs ergibt sich, wenn zwei einander gegenüberliegende Seiten des Stiftendes mit einer zur Stiftachse hin gerichteten, etwa achsparallelen Einwölbung versehen sind. Auf diese Weise können sich die äußeren Kantenbereiche beim Einsteckvorgang jeweils zur Krümmungsachse der Wölbung hin elastisch verformen.

Als in fertigungstechnischer Hinsicht und auch im Hinblick auf die Qualität der Verbindung besonders vorteilhaft hat es sich erwiesen, wenn das Stiftende analog zum Kontaktstift zwei etwa parallele, ein durch Ausstanzen gebildetes Rastlangloch begrenzende, aufeinanderzu federnde, in die Rastbohrung einführbare Rastschenkel aufweist.

Weitere Einzelheiten, Vorteile und Merkmale der Erfindung ergeben sich aus der folgenden Beschreibung nicht einschränkend erläuterter Ausführungsbeispiele anhand der Zeichnung, auf die bezüglich aller im Text beschriebenen Einzelheiten ausdrücklich verwiesen wird. Es zeigen
- Fig. 1: eine schematische Darstellung einer Kontaktstift-Kontaktbuchsen-Einheit nach der Erfindung,
- Fig. 2: eine Seitenansicht einer ersten Kontaktstiftausführung,
- Fig. 3: eine Seitenansicht einer aus der ersten Kontaktstiftausführung weiter entwickelten weiteren Ausführung,
- Fig. 4: eine Seitenansicht einer noch weiteren Kontaktstiftausführung und
- Fig. 5: eine Seitenansicht einer Kontaktstift-Kontaktbuchsen-Baueinheit in größerem Maßstab, teilweise im Schnitt, mit der Kontaktstiftausführung nach Fig.4.

Die Fig. 1 und 5 zeigen eine Kontaktbuchsen-Kontaktstift-Baueinheit 1 mit einer Kontaktfederbuchse 2 für die sichere Stromübertragung zu bzw. von einem in sie eingeführten, in der Zeichnung nicht dargestellten Steckerstift zu einem mit der Buchse mechanisch und elastisch verbundenen Kontaktstift 3. Für die Festlegung von Kontaktstift-Kontaktbuchsen-Baueinheiten 1 in Öffnungen einer nicht näher veranschaulichten elektrischen Leiterplatte ist der dem Steckerstifteinführungsende abgewandte, flach ausgebildete Kontaktstift 3 mit zwei etwa parallelen, ein durch Ausstanzen gebildetes Langloch 4 begrenzenden, aufeinander zu federnden Schenkeln 5 versehen. Diese Schenkel 5 laufen in ein Stiftende 6 aus, das in eine zentrale Klemmbohrung 7 in einem Trägerteil 8 mit einer der Begrenzung des Einsteckweges dienenden Schulter 8 der Kontaktfederbuchse 2 vorgesehen ist. Wie ersichtlich, liegen bei dem veranschaulichten Ausführungsbeispiel die ins Buchseninnere eingeführten Kontaktfedern 9 mit ihrem hinteren Ende an einem zylindrischen Ringansatz 10 an, der von der Schulter vorsteht und an seinem Fuß eine Ringnut 11 aufweist. In diese Ringnut 11 greift der umgebördelte Rand des in Form einer dünnwandig verformbaren Hülse ausgebildeten Buchsenkörpers 12 der Kontaktfederbuchse 2 ein. Dabei preßt der Rand unter stirnseitiger Anlage an der Schulter die zwischen ihm und dem Ringansatz 10 befindlichen Kontaktfedern 9 fest an.

Innerhalb des durch eine Umbördelung gebildeten Funkenschutzrandes mit einer zentralen Stifteinführöffnung 13 liegt an der Umbördelung ein Ringkörper 14 an, dessen Innendurchmesser etwas kleiner als die im Buchsenkörper 12 vorgesehene Stifteinführöffnung 13 gewählt ist. Die am Innenumfang verteilten Kontaktfedern 9, die im Bereich der Schulter fixiert sind, sind mit ihren freien Enden frei beweglich in einem zwischen dem Buchsenkörper 12 und dem Ringkörper 14 begrenzten Ringspalt 15 geführt.

Die in Fig. 5 veranschaulichte radial nach innen gerichtete Wölbung der Kontaktfedern 9 ist dadurch erzielt, daß der Buchsenkörper 12 von außen her an zwei in Bezug auf den Ringkörper 14 bzw. den Ringansatz 10 axial versetzten Stellen mit Abstand voneinander jeweils mit einer radial nach innen ragenden Ringwulst 16 bzw. 17 versehen ist, die an den Kontaktfedern 9 anliegt und sie radial nach innen elastisch verformt. Der Buchsenkörper 12 ist im Bereich jeder Ringwulst 16 bzw. 17 mit einem Innendurchmesser versehen, der kleiner ist als der Außendurchmesser des die freien Enden der Kontaktfedern 6 abstützenden Ringkörpers 14, vermehrt um den doppelten Durchmesser der Kontaktfedern 9.

Bei der in Fig. 1 vereinfacht dargestellten Kontaktbuchsen-Kontaktstift-Baueinheit 1 ist gegenüber der mehr ins einzelne gehend veranschaulichten Ausführung nach Fig. 5 eine zusätzliche radial Einprägung 18 vorgesehen, um die nicht gezeigten Kontaktfedern innerhalb der Kontaktfederbuchse 2 fest an den ebenfalls nicht dargestellten Ringansatz 10 anzupressen.

Fig. 2 veranschaulicht die einfachste Form der Bildung des rückwärtigen Stiftendes 6 des Kontaktstifts 3. Hier besitzt das Stiftende 6 nämlich einen rechteckigen, vorzugsweise quadratischen Querschnitt, und der Abstand der diametral einander gegenüberliegenden Stiftkanten ist auf den Durchmesser der Klemmbohrung 7 abgestimmt. Durch leichte Überdimensionierung des Stiftkantendiagonalabstands greifen die Stiftkanten beim Verbinden des Kontaktstifts 3 über das Stiftende 6 in die Wandung der Klemmbohrung 7 der Kontaktfederbuchse 2. Auf diese Weise ist ein fester Halt und auch ein einwandfreier Kontakt gewährleistet.

Die Ausführung gemäß Fig. 3 zeigt eine demgegenüber verbesserte Querschnittsform des Stiftendes 6. Wie in dieser Figur angedeutet, sind zwei einander gegenüberliegende Seiten des Stiftendes 6 mit einer zur Stiftachse hin gerichteten, etwa achsparallelen Einwölbung 19 versehen. Dadurch sind die äußeren Kantenbereiche des Stiftendes 6 beim Einsteckvorgang jeweils zur Krümmungsachse der Wölbung 19 hin elastisch verformbar.

Eine qualitativ bessere Verbindung des Kontaktstifts 3 mit der Kontaktbuchse 2 infolge elastischer Stiftverformung während des Einsteckvorgangs ist bei der Ausführung nach den Fig. 4 und 5 sichergestellt. Wie ersichtlich, ist das Stiftende 6 analog zum eigentlichen Kontaktstift 3 mit einer Ausstanzung versehen, durch die zwei ein Klemmlangloch 20 begrenzende Klemmschenkel 21 gebildet sind, die beim Einführen in die Klemmbohrung 7 aufeinander zu federn.

## Patentansprüche

1. Kontaktstift-Kontaktfederbuchsen-Baueinheit, bei der der Kontaktstift (3) zwei etwa parallele, ein durch Ausstanzen gebildetes Langloch (4) begrenzende, aufeinanderzu federnde, dem Einpressen in eine Öffnung einer Leiterplatte dienende Schenkel (5) aufweist, denen eine der Begrenzung des Einsteckweges dienende Schulter eines Tragerteils (8) zugeordnet ist, und bei der die Kontaktfederbuchse (2) eine Vielzahl von Kontaktfedern (9) umfaßt, die sich etwa vom Bereich der Schulter des Trägerteils (8) ausgehend im Abstand von der Buchsenachse zum Bereich der vorderen Stifteinführungsöffnung (13) hin erstrecken und etwa in ihrem mittleren Bereich den kleinsten Abstand von der Buchsenachse aufweisen, dadurch gekennzeichnet, daß der Kontaktstift (3) als von dem Trägerteil (8), das die der Begrenzung des Einsteckweges dienende Schulter aufweist, unabhängiges Stanzteil ausgebildet und mit dem Trägerteil (8) über ein Klemmverbindungselement (6, 7) verbindbar ist.

2. Baueinheit nach Anspruch 1, dadurch gekennzeichnet, daß das Trägerteil (8) mit einer auf der der Kontaktfederbuchse (2) abgewandten Seite offenen Klemmbohrung (7) versehen ist, in die der Kontaktstift (3) mit seinem rückwärtigen Stiftende (6) unter Herstellung einer Klemmverbindung einführbar ist.

3. Baueinheit nach Anspruch 2, dadurch gekennzeichnet, daß das rückwärtige Stiftende (6) des Kontaktstifts (3) einen rechteckigen, vorzugsweise quadratischen Querschnitt besitzt und der Abstand der diametral einander gegenüberliegenden Stiftkanten auf den Durchmesser der Klemmbohrung (7) abgestimmt ist.

4. Baueinheit nach Anspruch 3, dadurch gekennzeichnet, daß zwei einander gegenüberliegende Seiten des Stiftendes (6) mit einer zur Stiftachse hin gerichteten, etwa achsparallelen Einwölbung (19) versehen sind.

5. Baueinheit nach Anspruch 1 oder 2, dadurch gekennzeichnet, daß das Stiftende (6) analog zum Kontaktstift (3) zwei ein durch Ausstanzen gebildetes Klemmlangloch (20) begrenzende, aufeinanderzu federnde, in die Klemmbohrung (7) einführbare Klemmschenkel (21) aufweist.

## Claims

1. Contact pin/contact spring bushing modular unit, in which the contact pin (3) exhibits two approximately parallel legs (5) which bound a long hole (4), formed by punching-out, spring up against one another and serve to press a printed circuit board into an opening, to which legs a shoulder, serving to bound the plug-in path, of a carrier part (8) is assigned, and in which the contact spring bushing (2) comprises a plurality of contact springs (9), which extend, starting approximately from the area of the shoulder of the carrier part (8), at a distance from the bushing axis, to the area of the front pin insertion opening (13) and exhibit approximately in their central area the smallest distance from the bushing axis, characterised in that the contact pin (3) is configured as a punched part independent from the carrier part (8) which exhibits the shoulder serving to bound the plug-in path and can be connected to the carrier part (8) by a clamping connection element (6, 7).

2. Modular unit according to Claim 1, characterised in that the carrier part (8) is provided with a clamping bore (7), open on the side facing away from the contact spring bushing (2), into which bore the contact pin (3) can be inserted by its rear pin end (6), thereby creating a clamping connection.

3. Modular unit according to Claim 2, characterised in that the rear pin end (6) of the contact pin (3) possesses a rectangular, preferably square, cross-section and the distance between the diametrically opposed pin edges is matched to the diameter of the clamping bore (7).

4. Modular unit according to Claim 3, characterised in that two mutually opposite sides of the pin end (6) are provided with an approximately axis-parallel curvature (19), directed towards the pin axis.

5. Modular unit according to Claim 1 or 2, characterised in that the pin end (6), analogously to the contact pin (3), exhibits two clamping legs (21) which bound a clamping longhole (20), formed by punching-out, spring up against one another and can be inserted into the clamping bore (7).

## Revendications

1. Unité broche et douille à lames de contact, dans laquelle la broche de contact (3) présente deux branches (5) sensiblement parallèles, délimitant un trou longitudinal (4) obtenu par découpage à la matrice, faisant ressort l'une sur l'autre, servant à l'enfoncement dans une ouverture de plaquette et auxquelles est associé un épaulement d'une pièce support (8) servant à limiter la course d'enfoncement, unité dans laquelle la douille à lames de contact (2) comporte une pluralité de lames de contact (9),lesquelles, à distance de l'axe de la douille, vont sensiblement de la zone de l'épaulement de la pièce support (8) à la zone de l'ouverture avant (13) d'introduction de broche et présentent dans leur secteur médian le plus petit écartement par rapport à l'axe de la douille, caractérisée en ce que la broche de contact (3) est une pièce découpée indépendante de la pièce support (8), laquelle présente l'épaulement servant à limiter la course d'enfoncement, et qu'elle peut être reliée à la pièce support (8) par l'intermédiaire d'un élément (6,7) de jonction par blocage.

2. Unité selon la revendication 1, caractérisée en ce que la pièce support (8) est pourvue d'un alésage de blocage (7) ouvert sur le côté opposé à la douille à lames de contact (2), alésage dans lequel peut être introduite l'extrémité arrière (6) de la broche de contact (3), avec réalisation d'une jonction par blocage.

3. Unité selon la revendication 2, caractérisée en ce que l'extrémité arrière (6) de la broche de contact (3) possède une section rectangulaire, carrée de préférence, et que l'écartement des bords de la broche diamétralement opposés entre eux est adapté au diamètre de l'alésage de blocage (7).

4. Unité selon la revendication 3, caractérisée en ce que deux côtés de l'extrémité (6) de la broche opposés entre eux sont pourvus d'un cintrage (19) dirigé vers l'axe de la broche, sensiblement parallèle à l'axe

5. Unité selon la revendication 1 ou 2, caractérisée en ce que, par analogie à la broche de contact (3), son extrémité (6) présente deux branches de blocage (21) délimitant un- trou longitudinal de blocage (20) obtenu par découpage à la matrice, formant ressort l'une sur l'autre et pouvant être introduites dans l'alésage de blocage (7).
